# EUROPÄISCHE PATENTSCHRIFT

(11) **EP 0 130 331 B1**
(45) Veröffentlichungstag und Bekanntmachung des Hinweises auf die Patenterteilung: **13.08.1986**
(21) Anmeldenummer: 84105556.9
(22) Anmeldetag: 16.05.1984
(51) Int. Cl.: F04F 11/02, F02B 33/42

(54) **Gasdynamischer Druckwellenlader für Fahrzeug-Verbrennungsmotoren**
Gas-dynamic turbo charger for internal-combustion engines of vehicles
Machine à ondes de pression utilisant la dynamique des gaz pour véhicules à moteurs à combustion interne

(30) Priorität: 29.06.1983 CH 3558/83
(43) Veröffentlichungstag der Anmeldung: 09.01.1985
(73) Patentinhaber: BBC Brown Boveri AG, CH-5401 Baden (CH)
(72) Erfinder: Kirchhofer, Hubert, CH-5412 Gebenstorf (CH); Schelling, Raymond, CH-5400 Baden (CH)

## Beschreibung

Die Erfindung betrifft einen gasdynamischen Druckwellenlader für Fahrzeug-Verbrenrjngsmotorsn gemäss Oberbegriff des Patentanspruchs 1.

Beim Druckwellenlader zur Aufladung von Fahrzeug-Verbrennungsmotoren ist das Problem der Axialspiele zwischen den Rotorstirnflächen und den dem Rotor zugewandten Gehäusestirnflächen von grosser Bedeutung. Der Wirkungsgrad und das Betriebsverhalten eines Druckwellenladers hängen sehr stark von diesen Axialspielen ab. Nur mit sehr kleinen axialen Betriebsspielen kann ein einwandfreies Funktionieren des Druckwellenladers und ein guter Wirkungsgrad erreicht werden, da dann die Leckverluste an den Stirnseiten des Rotors auf ein Minimum beschränkt sind. Gleichzeitig muss aber ein Anstreifen des Rotors an den Gehäusestirnflächen verhindert werden. Da sich die Stirnflächen infolge der Wärmedehnung nicht einfach planparallel verschieben, kann dieser Gefahr nicht nur durch grössere Montagespiele begegnet werden. Hierzu kommt noch die Gefahr des Anstreifens des Rotors an den zugewandten Gehäusestirnflächen, die durch die Rotorschwingungen entstehen kann.

Um eine Rotorhavarie durch eventuelles starkes Anstreifen zu vermeiden, kann eine abreibbare, beispielsweise Graphit-Nickelschicht auf den Gehäuse- oder Rotorstirnflächen oder eine abrasive feinkörnige A1₂0₃ (Korund-Basis)-Schicht auf die Gehäusestirnflächen aufgetragen werden.

Die Streifschicht wird nur im radialen Bereich der relativ scharfkantigen Zellenwände abgerieben. Die Schicht im Bereich des dicken Nabenrohres wird bloss komprimiert, wobei es beim starken Anstreifen zum Blockieren des Rotors kommen kann.

Infolge Alterung der Schicht kann es zum Abbröckeln der Schicht kommen und dadurch zu schlechtem Wirkungsgrad des Druckwellenladers führen.

Zudem ist die durch ein Flammspritzverfahren aufgebrachte Streifschicht für eine Seriefertigung des Druckwellenladers zu teuer.

Der Erfindung liegt die Aufgabe zu Grunde, einen gasdynamischen Druckwellenlader der eingangs genannten Art zu schaffen, welcher unter Verzicht auf Streifschichten eine in bezug auf Wärmedehnung und Rotorschwingungen optimale Form der Rotor- und Gehäusestirnflächen aufweist, die ein einwandfreies Funktionieren des Druckwellenladers gewährleistet.

Erfindungsgemäss wird diese Aufgabe mit den kennzeichnenden Merkmalen des Patentanspruchs 1 gelöst.

Die durch die Erfindung erreichten Vorteile sind im wesentlichen darin zu sehen, dass durch gezielte Formgebung der Rotor- sowie Gehäusestirnflächen die Wärmedehnung sowie Rotorschwingungen derart kompensiert werden, dass mit sehr kleinen Axialspielen und somit mit einem guten Wirkungsgrad gefahren werden kann.

In der Zeichnung ist ein Ausführungsbeispiel des Erfindungsgegenstandes vereinfacht dargestellt.

Es zeigen:
Fig. 1 einen zum Stand der Technik gehörenden Druckwellenlader im Längsschnitt, wobei die Wärmedeformation der gasseitigen Rotor- und Gehäusestirnflächen unmaßstäblich gross gezeichnet ist;
Fig. 2 eine schematische Darstellung von Schwingungen und Wärmedehnungen des Rotors eines Druckwellenladers;
Fig. 3 eine erfindungsgemässe Ausführung eines Druckwellenladers im Längsschnitt.

Gleiche Teile sind in den Figuren mit denselben Bezugszeichen versehen. Erfindungsunwesentliche Teile des Systems Druckwellenlader-Motor wie beispielsweise Luftansaugleitung, Ladeluftleitung, Motorabgasleitung und Auspuffleitung, sind weggelassen. Die Strömungsrichtungen der Arbeitsmittel sind mit Pfeilen bezeichnet.

Der grundsätzliche Aufbau eines Druckwellenladers und dessen genaue Struktur kann der Druckschrift CH-T 123 143 der Anmelderin entnommen werden.

In Fig. 1 ist mit 1 das Gasgehäuse und mit 2 das Luftgehäuse des Druckwellenladers bezeichnet. Die beiden Gehäuse sind mit dem Statormittelteil 4, in welchem der Rotor 3 angeordnet ist, zusammen verbunden. Der Rotor 3 ist auf der Welle 5 befestigt und im Luftgehäuse 2 gelagert. Auf der Welle 5 ist ein Keilriemenrad 6 angeordnet.

Die heissen Abgase des Verbrennungsmotors treten durch den Motorabgaskanal A in den mit axialgeraden, beidseitig offenen Rotorzellen 3e versehenen Rotor 3 des Druckwellenladers ein, expandieren darin und verlassen ihn über den Auspuffkanal B und die nicht gezeigte Auspuffleitung in die Atmosphäre. Auf der Luftseite wird atmosphärische Luft angesaugt, strömt über den Luftansaugkanal C axial in den Rotor 3 ein, wird darin verdichtet und verlässt ihn als Ladeluft über den Ladeluftkanal D zum nicht gezeigten Verbrennungsmotor hin.

Zum Verständnis des eigentlichen, äusserst komplexen gasdynamischen Druckwellenprozesses, welcher nicht Erfindungsgegenstand ist, wird auf die schon genannte Druckschrift CH-T 123 143 der Anmelderin verwiesen.

Der für das Verständnis der Erfindung notwendige Prozessablauf wird nachstehend kurz erläutert:
Die Druckwellenvorgänge laufen im Inneren des Rotors 3 ab und bewirken im wesentlichen, dass sich ein gasgefüllter Raum und ein luftgefüllter Raum bilden. Im ersteren entspannt sich das Abgas und entweicht dann in den Auspuffkanal B, während im zweiten Raum ein Teil der angesaugten Frischluft verdichtet und durch den Ladeluftkanal D ausgeschoben wird. Der verbleibende Frischluftanteil wird durch den Rotor 3 in den Auspuffkanal B überspült und bewirkt damit den vollständigen Austritt des Abgases.

Um einen guten Wirkungsgrad des Druckwellenladers zu erhalten ist es erforderlich, dass die Axialspiele zwischen den Rotorstirnflächen und den entsprechenden Gehäusestirnflächen an allen Durchmessern, möglichst klein gehalten werden.

Das axiale Einbauspiel kann aussen über dem Rotordeckband gemessen werden. Es muss genügend gross sein, damit im Betrieb der Rotor in der Nabenpartie nicht zum Anstreifen kommt.

Das Wärmedehnungsverhalten von Rotor und Statormittelteil ist in den einzelnen Betriebszuständen ganz verschieden. Am kritischsten, bezüglich Streifgefahr, ist das transiente Spielverhalten beim Starten des kalten Verbrennungsmotors und darauffolgendem raschen Beschleunigen auf Vollast und Maximaldrehzahl.

Im Betrieb eines Druckwellenladers treten zudem relative Deformationen von Gehäuse- und Rotorstirnflächen insbesondere auf der Gasseite auf und zwar infolge ungleichmässiger Temperaturverteilung auf der Gasgehäusestirnfläche, sowohl in der Umfangsrichtung (Hochdruckzone-Niederdruckzone) als auch in der Radialrichtung.

Der Rotor weist ein relativ dickes Nabenrohr 3a, ein dünnes Zwischenrohr 3b und ein dünnes aussenliegendes Deckband 3c auf. Bei den Druckwellenmaschinen für Fahrzeug-Verbrennungsmotoren ist der Rotor 3 in der Regel ständigen Temperaturschwankungen bei den Last- und Drehzahländerungen unterworfen.

Wegen der grösseren Wärmekapazität des Nabenrohrs 3a weist dieses im Mittel eine höhere Temperatur auf als das äussere Deckband 3c. Daraus resultiert eine grössere Wärmedehnung des Nabenrohres 3a gegenüber dem äusseren Deckband 3c. Das äussere Deckband 3c gibt infolge Ventilation und Wärmestrahlung mehr Wärme nach aussen ab als das Nabenrohr 3a. Im Nabenraum 3d führt die Wärmeabgabe ausserdem zu einem Wärmestau. Die grössere Wärmedehung des Nabenrohrs 3a führt im Betrieb zu einer axialen Deformation insbesondere der gasseitigen Rotorstirnfläche. Durch die unterschiedliche Wärmedehnung an verschiedenen Radien wird die dem Gasgehäuse zugewandte Rotorstirnfläche sowie die dem Rotor zugewandte Gasgehäusestirnfläche eine konvexe Form erhalten, wobei das Axialspiel mit zunehmendem Radius zunehmen wird. Luftseitig ist die relative Wärmedeformation zwischen dem Rotor 3 und der dem Rotor zugewandten Stirnfläche des Luftgehäuses 2 vernachlässigbar.

Mit X ist in Fig. 1 ein Axialspiel in kaltem Zustand eines zum Stand der Technik gehörenden Druckwellenladers unmassstäblich und übertrieben gross dargestellt. Das vom Radius abhängige Axialspiel Y bei der Betriebstemperatur des Druckwellenladers ist unter anderem eine Funktion der Temperaturverteilung im Rotor und im Gasgehäuse. Die vom Radius abhängige Deformstion Z₂ des Rotors sowie diejenige Z₁ des Gasgehäuses sind sowohl von der Temperatur und der Wärmedehnzahl des angewandten Werkstoffes abhängig.

Darüber hinaus entstehen wegen der asymmetrischen Aufhängung des Rotors 3 auf der Welle 5 Rotorschwingungen (Taumelbewegungen), die bei der Dimensionierung der Axialspielverteilung sowohl auf der Luftseite als auch auf der Gasseite eine wesentliche Rolle spielen.

In Fig. 2 ist mit dicker voller Linie die neutrale Lage des Rotors eines Druckwellenladers schematisch dargestellt, wobei die Linie W-W die Rotationsachse darstellt. Die im Bild dargestellte linke Rotorseite ist die Luftgehäuseseite. Da der Befestigungspunkt des Rotors auf der Welle 5 in der Nähe des relativ kälteren Luftgehäuses liegt, dehnt sich der Rotor hauptsächlich in Richtung des Gasgehäuses aus und da die innere Partie des Rotors wärmer als die äussere ist, deformiert sich gleichzeitig die gasseitige Rotorstirnseite konvex. Diese Deformation ist mit einer dicken Strich-Punkt-Linie dargestellt. Die radiale Wärmedehnung ist hier nicht berücksichtigt. Wegen der erwähnten asymmetrischen Lagerung des Rotors entstehen im Betrieb Rotorschwingungen, die in Fig. 2 mit strichlierten Linien gezeigt sind. Diese Schwingungen müssen bei der Profilierung von Rotor- bzw. Gehäusestirnflächen berücksichtigt werden, um möglichst kleine axiale Betriebsspiele zu erreichen.

Soweit ist der Druckwellenlader bekannt. Gemäss der Erfindung ist nun luftgehäuseseitig mindestens eine der beiden einander zugewandten Stirnflächen des Rotors bzw. des Luftgehäuses konvex und/oder gasgehäuseseitig mindestens eine der beiden einander zugewandten Stirnflächen des Rotors bzw. des Gasgehäuses konkav ausgebildet. Dadurch wird luftgehäuseseitig ein radial von innen nach aussen zunehmendes und gasgehäuseseitig ein radial von innen nach aussen im kalten Zustand abnehmendes Axialspiel erreicht.

Die konvexen oder konkaven Stirnflächen sind entweder als Kegelstumpfmantelflächen oder sphärische Flächen oder aus zwei oder mehreren nacheinanderfolgenden Kegelstumpfmantelflächen mit unterschiedlichen Kegelwinkeln ausgebildet.

Vorteilhafterweise beträgt der Bearbeitungswinkel an der dem Gasgehäuse zugewandten Rotorstirnfläche a oder an der dem Rotor zugewandten Gasgehäusestirnfläche b zwischen 10' und 30'.

Bei dem in Fig. 3 in kaltem Zustand dargestellten erfindungsgemässen Druckwellenlader sind sowohl die Rotorstirnflächen als auch die Gehäusestirnflächen als Kegelstumpfmantelflächen derart bearbeitet, dass man im Betriebszustand des Druckwellenladers möglichst kleine Axialspiele erreicht und dass ein Anstreifen des Rotors trotzdem unmöglich ist. Dabei sind sowohl thermische Dehnungen als auch mechanische Rotorschwingungen berücksichtigt. Die Bearbeitungswinkel a, b, c und d sind hier wegen der besseren Klarheit unmaßstäblich gross eingezeichnet. Wenn nur eine der gasseitigen Stirnflächen als eine Kegelstumpfmantelfläche bearbeitet wird, beispielsweise die dem Rotor 3 zugewandte Stirnfläche des Gasgehäuses 1, so beträgt der Bearbeitungswinkel b in diesem Falle vorzugsweise zwischen 10' und 30'. Sollten die beiden einander zugewandten gasseitigen Stirnflächen als Kegelstumpfmantelflächen bearbeitet werden, so betragen die beiden Bearbeitungswinkel a und b vorzugsweise je 5' bis 15'.

Mit den genau gemessenen Temperaturfeldern sowie den Schwingungsamplituden lassen sich die erforderlichen Profile der Rotor- bzw. Gehäusestirnflächen exakt berechnen. Diese Profile lassen sich ausserdem durch Versuche bestimmen. Zu diesem Zweck können Graphitstifte in die Gas- sowie Luftgehäusestirnflächen eingesetzt werden. Die Graphitstifte werden im Heissbetrieb des Druckwellenladers auf dem Prüfstand vom Rotor abgeschliffen. Durch Ausmessen der Reststiftlängen kann die optimale Form der Stirnflächen bestimmt werden. Wenn die erforderlichen Axialspiele zwischen dem Rotor und dem Luft- bzw. Gasgehäuse festgelegt sind, kann durch einen Kostenvergleich entschieden werden, ob die Radialverteilung des erforderlichen Axialspieles durch Bearbeitung der Rotor-und/oder Gehäusestirnfläche erreicht werden soll.

Ob die Gehäusestirnfläche auch in Umfangsrichtung profiliert werden soll, d.h. ob sie als eine rotationsasymmetrische Fläche bearbeitet werden sollte, ist eine Frage der Optimierung, gemäss der die Bearbeitungsmehrkosten dem Wirkungsgradgewinn gegenübergestellt werden sollen.

## Patentansprüche

1. Gasdynamischer Druckwellenlader zur Aufladung eines Fahrzeug-Verbrennungsmotors, bei dem ein zwischen einem Luftgehäuse (2) und einem Gasgehäuse (1) angeordneter Rotor (3) im Luftgehäuse (2) gelagert ist, wobei die Rotorstirnflächen von den dem Rotor zugewandten Gehäusestirnflächen jeweils durch ein Axialspiel entfernt sind, dadurch gekennzeichnet, dass luftgehäuseseitig mindestens eine der beiden einander zugewandten Stirnflächen des Rotors bzw. des Luftgehäuses konvex ist, um ein radial von innen nach aussen im kalten Zustand zunehmendes Axialspiel zu erhalten und/oder dass gasgehäuseseitig mindestens eine der beiden einander zugewandten Stirnflächen des Rotors bzw. des Gasgehäuses konkav ist, um ein radial von innen nach aussen in kaltem Zustand abnehmendes Axialspiel zu erhalten.

2. Gasdynamischer Druckwellenlader nach Anspruch 1, dadurch gekennzeichnet, dass die konvexe oder konkave Stirnfläche als Kegeistumpfmantelfläche ausgebildet ist.

3. Gasdynamischer Druckwellenlader nach Anspruch 1, dadurch gekennzeichnet, dass die konvexe oder konkave Stirnfläche sphärisch ausgebildet ist.

4. Gasdynamischer Druckwellenlader nach Anspruch 1, dadurch gekennzeichnet, dass die konvexe oder konkave Stirnfläche aus zwei Kegelstumpfmantelflächen mit unterschiedlichen Kegelwinkeln ausgebildet ist.

5. Gasdynamischer Druckwellenlader nach Anspruch 2, dadurch gekennzeichnet, dass der Bearbeitungswinkel entweder an der dem Gasgehäuse zugewandten Rotorstirnfläche (a) oder an der dem Rotor zugewandten Gasgehäusestirnfläche (b) zwischen 10' und 30' beträgt.

## Claims

1. Gas dynamic pressure wave supercharger for supercharging a vehicle internal combustion engine, in which supercharger a rotor (3) located between an air casing (2) and a gas casing (1) is supported in the air casing (2), each of the rotor end surfaces being separated from the casing end surfaces facing towards the rotor by an axial clearance, characterized in that, on the air casing side, at least one of the two end surfaces of the rotor and the air casing facing towards one an other is convex, in order to maintain an axial clearance increasing radially from the inside to the outside in the cold condition and/or that, on the gas casing side, at least one of the two end surfaces of the rotor and the gas casing facing towards one another is concave, in order to maintain an axial clearance which decreases radially from the inside to the outside in the cold condition.

2. Gas dynamic pressure wave supercharger according to Claim 1, characterized in that the convex or concave end surface is formed as the generated surface of a truncated cone.

3. Gas dynamic pressure wave supercharger according to Claim 1, characterized in that the convex or concave end surface is formed spherically.

4. Gas dynamic pressure wave supercharger according to Claim 1, characterized in that the convex or concave end surface is formed from the generated surfaces of two truncated cones with different cone angles.

5. Gas dynamic pressure wave supercharger according to Claim 2, characterized in that the angle machined either on the rotor end surface (a) facing towards the gas casing or on the gas casing end surface (b) facing towards the rotor is between 10' and 30'.

## Revendications

1. Machine à ondes de pression utilisant la dynamique des gaz pour la suralimentation de moteur à combustion interne pour véhicules, dans laquelle un rotor (3) disposé entre un carter à air (2) et un carter à gaz (1) est appuyé dans le carter à air (2) et où chaque face terminale du rotor est séparée par un jeu axial de la face terminale correspondante du carter tournée vers le rotor, caractérisée en ce que, du côté du carter à air, au moins l'une des deux faces terminales tournées l'une vers l'autre du rotor, respectivement du carter à air, a une forme convexe, afin d'obtenir à froid un jeu axial augmentant radialement de l'interieur vers l'extérieur et/ou en ce que, du côté du carter à gaz, au moins l'une des deux faces terminales tournées l'une vers l'autre du rotor, respectivement du carter à gaz, a une forme concave, afin d'obtenir à froid un jeu axial diminuant radialement de l'intérieur vers l'extérieur.

2. Machine à ondes de pression utilisant la dynamique des gaz suivant la revendication 1, caractérisée en ce que la face terminale convexe ou concave a la forme de la surface latérale d'un tronc de cône.

3. Machine à ondes de pression utilisant la dynamique des gaz suivant la revendication 1, caractérisée en ce que la face terminale convexe ou concave a une forme spherique.

4. Machine à ondes de pression utilisant la dynamique des gaz suivant la revendication 1, caractérisée en ce que la face terminale convexe ou concave est constituée de deux surfaces latérales de troncs de cône ayant des angles au sommet différents.

5. Machine à ondes de pression utilisant la dynamique des gaz suivant la revendication 2, caractérisée en ce que l'angle d'usinage (a) de la face terminale du rotor tournée vers le carter à gaz ou l'angle d'usinage (b) de la face terminale du carter à gaz tournée vers le rotor est compris entre 10' et 30'.
